# EUROPÄISCHE PATENTSCHRIFT

(11) **EP 3 678 984 B1**
(45) Veröffentlichungstag und Bekanntmachung des Hinweises auf die Patenterteilung: **01.03.2023**
(21) Anmeldenummer: 18768852.8
(22) Anmeldetag: 10.09.2018
(51) Int. Cl.: B67C 3/10, B67C 3/26

(54) **VERFAHREN SOWIE FÜLLORGAN ZUM BEFÜLLEN EINES BEHÄLTERS**
METHOD AND FILLING HEAD FOR FILLING A CONTAINER
PROCÉDÉ ET ORGANE DE REMPLISSAGE POUR REMPLIR UN RÉCIPIENT

(30) Priorität: 08.09.2017 DE 102017120745
(43) Veröffentlichungstag der Anmeldung: 15.07.2020
(73) Patentinhaber: Krones AG, 93073 Neutraubling (DE)
(72) Erfinder: APPEL, Christian, 93073 Neutraubling (DE); AUER, Hubert, 93073 Neutraubling (DE); KUERZINGER, Christian, 93073 Neutraubling (DE); POESCHL, Stefan, 93073 Neutraubling (DE); KNOTT, Josef, 93073 Neutraubling (DE); STOIBER, Christian, 93073 Neutraubling (DE); WAHL, Matthias, 93073 Neutraubling (DE); BIELMEIER, Heinrich, 93073 Neutraubling (DE); HABERSETZER, Florian, 93073 Neutraubling (DE)
(74) Vertreter: Nordmeyer, Philipp Werner
(86) Internationale Anmeldenummer: PCT/EP2018/074254
(87) Internationale Veröffentlichungsnummer: WO 2019/048658

(56) Entgegenhaltungen:
- DE-A1-102010 006 028
- DE-A1-102013 102 611
- US-A1- 2002 139 434

## Beschreibung

### Technisches Gebiet

Die vorliegende Erfindung betrifft ein Verfahren sowie ein Füllorgan zum Befüllen eines Behälters mit einem Füllprodukt, beispielsweise zum Befüllen eines Getränkebehälters beziehungsweise einer Flasche mit einem Getränk in einer Getränkeabfüllanlage.

### Technischer Hintergrund

In Getränkeabfüllanlagen ist es bekannt, zu befüllende Behälter vor der eigentlichen Befüllung mit einem Spülgas auszuspülen, um auf diese Weise eine definierte Atmosphäre im Behälterinnenraum des zu befüllenden Behälters herzustellen beziehungsweise diese zumindest näherungsweise zu erreichen. Dies ist insbesondere bei der Abfüllung von sauerstoffempfindlichen Füllprodukten, wie beispielsweise Bier, der Fall, wobei hier der Behälterinnenraum des zu befüllenden Behälters üblicher Weise mit CO₂ ausgespült wird, um auf diese Weise den Sauerstoffgehalt im zu befüllenden Behälter zu reduzieren und auf diese Weise die Produktqualität des dann in den Behälter abgefüllten Füllprodukts weitgehend zu erhalten.

Hierzu ist es bekannt, auf den zu befüllenden Behälter ein Füllorgan aufzusetzen und dieses abdichtend an die Mündung des zu befüllenden Behälters anzupressen. Hierbei sind beispielsweise Mündungsdichtungen zum Anpressen an die Mündung des Behälters an dem Füllorgan vorgesehen, welche ein Abdichten des Behälterinnenraums gegenüber der Umgebung ermöglichen. Entsprechend kann zwar das Füllorgan mit dem Behälterinnenraum des Behälters kommunizieren, die Umgebung hingegen nicht.

Zum Einleiten des Füllprodukts in den zu befüllenden Behälter ist an dem Füllorgan ein Füllproduktauslauf vorgesehen, mittels welchem das Füllprodukt in den zu befüllenden Behälter eingeleitet wird. Um bei sauerstoffempfindlichen Produkten ein Spülen des Behälterinnenraums mit einem Spülgas, beispielsweise CO₂, zu ermöglichen bevor das Füllprodukt eingeleitet wird, ist in dem Füllorgan üblicherweise ein Vakuumkanal zum Absaugen des Gases aus dem Behälter und ein Spülgaskanal zum Einleiten des Spülgases in den Behälter vorgesehen. Sowohl der Spülgaskanal als auch der Vakuumkanal kommunizieren mit dem Behälterinnenraum, während das Füllorgan auf die Mündung des zu befüllenden Behälters aufgepresst ist. Entsprechend findet kein Gasaustausch des Behälterinnenraums mit der Umgebung statt, sondern nur ein definierter Gasaustausch über den Spülgaskanal und den Vakuumkanal.

Aus der DE 10 2013 108 638 A1 ist bekannt, das Spülgas über einen zentriert in der Mitte der Mündung des Behälters angeordneten Spülgaskanal in den Behälter einzubringen und über einen konzentrisch zu dem Spülgaskanal angeordneten Vakuumkanal wieder abzuziehen. Die DE 10 2013 102 611 A1 beschreibt ein Verfahren zum Spülen von Behältern gemäß dem Oberbegriff des Anspruchs 1, bei dem die Zuführung des Spülgases in mehreren Teilschritten erfolgen kann und ein entsprechendes Füllorgan gemäß dem Oberbegriff des Anspruchs 8.

### Darstellung der Erfindung

Ausgehend von dem bekannten Stand der Technik ist es eine Aufgabe der vorliegenden Erfindung, ein Verfahren sowie eine Vorrichtung zum Befüllen eines Behälters mit einem Füllprodukt anzugeben, bei welchem der Spülvorgang zum Spülen des zu befüllenden Behälters mit einem Spülgas noch effizienter durchgeführt wird.

Diese Aufgabe wird mittels eines Verfahrens mit den Merkmalen des Anspruchs 1 gelöst.

Vorteilhafte Weiterbildungen ergeben sich aus den Unteransprüchen, der vorliegenden Beschreibung sowie den Figuren.

Entsprechend wird ein Verfahren zum Befüllen eines Behälters mit einem Füllprodukt vorgeschlagen, umfassend das abdichtende Verbinden eines Füllorgans mit dem Innenraum des zu befüllenden Behälters, Beaufschlagen des Behälterinnenraums mit einem Unterdruck und Beaufschlagen des Behälterinnenraums mit einem Spülgas. Erfindungsgemäß wird das Spülgas in Pulsen in den Behälterinnenraum eingebracht, während der Behälterinnenraum durchgehend mit einem Unterdruck beaufschlagt wird.

Dadurch, dass das Spülgas in Pulsen in den Behälterinnenraum eingebracht wird, während der Behälterinnenraum mit einem Unterdruck beaufschlagt wird, wird erreicht, dass aufgrund der Pulse des Spülgases, welches in den Behälterinnenraum eingebracht wird, ein effizientes Reduzieren des im Behälter vorliegenden Luftsauerstoffs erreicht wird. Durch die Verwendung von Pulsen des Spülgases wird ein großer Bereich des zu befüllenden Behälters durchdrungen und gleichzeitig kann der Spülgasverbrauch reduziert werden.

Durch die Verwendung von Pulsen von Spülgas bei gleichzeitig anliegendem Unterdruck wird der Behälter auch einer durch die Pulse hervorgerufenen pulsierenden Druckschwankung unterworfen, die ebenfalls beim effizienten Austragen des Restgases aus dem Behälterinnenraum unterstützen kann.

Durch das durchgehende Beaufschlagen des Behälterinnenraums mit dem Unterdruck während des Einbringens der Pulse des Spülgases wird weiterhin vermieden, dass sich Verzögerungen beim Aufbau des Unterdrucks durch Trägheit oder Schaltzeiten ergeben.

Entsprechend kann ein effizientes Spülen des Behälters mit dem Spülgas erreicht werden, wobei gleichzeitig ein schnelles und spülgassparendes Verfahren bereitgestellt wird.

Besonders bevorzugt wird das Spülgas in zwei bis acht, besonders bevorzugt zwei bis fünf, Pulsen in den Behälterinnenraum eigebracht. Entsprechend wird jedes Mal durch das Einbringen eines weiteren Pulses das Spülgas bis tief in den Behälter eingetragen und beim Absaugen über den Unterdruck entsprechend der verbleibende Restsauerstoff beziehungsweise das innerhalb des Behälters verbliebene Restgas mitgerissen.

Durch das Aufbringen der Pulse des Spülgases in den mit Unterdruck beaufschlagten Behälter wird auch der Ausbildung eines Kurzschlusses zwischen dem Einbringen des Spülgases in den Behälterinnenraum und dem direkten Abziehen des Spülgases entgegengewirkt, da die Pulse einen entsprechenden gerichteten Impuls in sich tragen.

Weiterhin wird auf diese Weise auch der Ausbildung einer laminaren Strömung innerhalb des Behälters entgegengewirkt, so dass durch die mittels der Pulse entstehenden turbulenten Strömungen innerhalb des Behälters ein tieferes Eindringen des Spülgases in den Behälter bewirkt werden kann.

Bevorzugt liegt während des Einbringens der Pulse des Spülgases der Behälterinnenraum bei einem Absolutdruck von 0,05 bar bis 0,5 bar, bevorzugt auf einem Absolutdruck von 0,1 bar bis 0,3 bar vor und besonders bevorzugt pulsiert der Absolutdruck im Behälterinnenraum in einem Bereich des Absolutdrucks von 0,05 bar bis 0,5 bar, bevorzugt in einem Bereich des Absolutdrucks von 0,1 bar bis 0,3 bar.

Bevorzugt dauert jeder Puls eine vorbestimmte Zeit und/oder in jedem Puls wird ein vorbestimmtes Spülgasvolumen in den Behälterinnenraum eingebracht und/oder ein vorbestimmtes Spülgasvolumen wird auf die vorbestimmte Anzahl an Pulsen aufgeteilt. Auf diese Weise kann der Spülgasverbrauch kontrolliert werden bei einem gleichzeitig effizienten Reduzieren der Konzentration des Restgases in dem Behälterinnenraum.

Bevorzugt weist jeder Puls eine Zeitdauer von 50ms bis 1000ms auf, wobei jeder Puls bevorzugt eine individuelle Dauer aufweisen kann oder der erste Puls eine andere Dauer aufweist, als die nachfolgenden Pulse oder jeder Puls die gleiche Dauer aufweisen kann und/oder mit jedem Puls ein Spülgasvolumen von 50ml bis 500ml in den Behälterinnenraum eingebracht wird und/oder ein vorbestimmtes Spülgasvolumen von 60ml bis 4000ml auf die vorbestimmte Anzahl an Pulsen aufgeteilt wird und/oder Pausen zwischen den Pulsen von 20ms bis 1000ms vorliegen und alle Pausen die gleiche Dauer aufweisen oder die Pause nach dem ersten Puls länger ist als die nachfolgenden Pausen oder jede Pause eine andere Dauer aufweist.

Gemäß der Erfindung wird der Behälterinnenraum gleichzeitig mit dem Unterdruck und dem ersten Puls des Spülgases beaufschlagt. Damit kann der erste Impuls des Spülgases zeitgleich mit der Öffnung des Vakuumkanals eingebracht werden und auf diese Weise bereits ein erster Impuls zum Verdrängen des im Behälter aufgenommenen Restgases aufgebracht wird.

Zur Befüllung des Behälters mit dem Füllprodukt wird bevorzugt nach dem Einbringen des letzten Pulses des Spülgases in den Behälterinnenraum der Behälterinnenraum weiterhin mit Unterdruck beaufschlagt. Beim Erreichen eines vorgegebenen Unterdrucks und/oder nach Ablauf einer vorgegebenen Zeitdauer und/oder beim Erreichen einer vorgegebenen Sauerstoffkonzentration im Behälterinnenraum wird dann das Beaufschlagen des Behälterinnenraums mit Unterdruck beendet. Der dann unter Unterdruck stehende Behälterinnenraum wird dann mit einem unter Überdruck stehenden Füllprodukt befüllt.

In einer alternativen Ausbildung wird nach dem Einbringen des letzten Pulses des Spülgases in den Behälterinnenraum das Beaufschlagen des Behälterinnenraums mit dem Unterdruck beendet und dann der Behälterinnenraum mit einem Spanngas auf einen vorgegebenen Überdruck vorgespannt. In den mit dem Spanngas vorgespannten Behälterinnenraum wir dann das Füllprodukt eingebracht.

Die oben genannte Aufgabe wird weiterhin durch ein Füllorgan zum Befüllen eines Behälters mit einem Füllprodukt mit den Merkmalen des Anspruchs 8 gelöst. Vorteilhafte Weiterbildungen ergeben sich aus den Figuren, den Unteransprüchen sowie der vorliegenden Beschreibung.

Entsprechend wird ein Füllorgan zum Befüllen eines Behälters mit einem Füllprodukt vorgeschlagen, umfassend eine Mündungsdichtung zum abdichtenden Verbinden des Füllorgans mit der Mündung des zu befüllenden Behälters, einen Füllproduktauslass zum Einbringen eines Füllprodukts in den mit dem Füllorgan abgedichteten Behälter, einen Vakuumkanal zum Beaufschlagen des mit dem Füllorgan abdichtend verbundenen Behälters mit einem Unterdruck und ein Spülgaskanal zum Einbringen eines Spülgases in den mit dem Füllorgan abdichtend verbundenen Behälters. Erfindungsgemäß ist eine Steuerung vorgesehen, welche dazu eingerichtet ist, den Spülgaskanal pulsierend zu öffnen, während der Vakuumkanal durchgehend geöffnet ist.

Dadurch, dass eine Steuervorrichtung dazu eingerichtet ist, den Spülgaskanal pulsierend zu öffnen während der Vakuumkanal durchgehend geöffnet ist, werden die oben beschriebenen Vorteile des Erreichens einer umfassenden und tiefgehenden Reduktion des Sauerstoffgehalts in dem zu befüllenden Behälter erreicht. Insbesondere wird durch das Einbringen der Spülgaspulse in den zu befüllenden Behälter eine effiziente und schnelle Reduktion des Sauerstoffgehalts innerhalb des zu befüllenden Behälters erreicht, so dass in den nachfolgenden Füllschritten entsprechend produktschonend abgefüllt werden kann.

Bevorzugt ist die Steuerung dazu eingerichtet, das Spülgas in zwei bis acht Pulsen in den Behälter einzubringen.

Gemäß der Erfindung ist die Steuerung dazu eingerichtet, den Vakuumkanal gleichzeitig mit dem Spülgaskanal zum Einbringen des ersten Pulses des Spülgases zu öffnen.

In einer vorteilhaften Weiterbildung und zum Erreichen eines effizienten Füllvorgangs ist die Steuerung so eingerichtet, dass jeder Puls eine vorbestimmte Zeit dauert und/oder in jedem Puls ein vorbestimmtes Spülgasvolumen in den Behälter eingebracht wird und/oder ein vorbestimmtes Spülgasvolumen auf die vorbestimmte Anzahl an Pulsen aufgeteilt wird.

Bevorzugt ist der Spülgaskanal so angeordnet, dass er im Randbereich einer Mündung eines zu befüllenden Behälters in den Behälter einmündet. Besonders bevorzugt findet das Absaugen des Gasgemisches aus dem Behälter dann in dem diametral bezüglich der Symmetrieachse des Behälters gegenüberliegenden Randbereich der Mündung des Behälters statt. Auf diese Weise wird erreicht, dass eine Durchströmung des Behälters mit den Spülgaspulsen sichergestellt wird und einem Kurzschluss zwischen dem Vakuumkanal und den in den Behälter eingebrachten Spülgaspulsen entgegengewirkt wird, so dass ein effizientes Durchströmen des Behälters erreicht wird.

Bevorzugt wird nach dem Abschluss des Spülvorganges das Vakuumventil geschlossen und der Behälter mit einem Spanngas auf einen vorgegebenen Spanngasdruck vorgespannt. Der Spanngasdruck kann auch dazu verwendet werden, die Pulse des Spülgases in den zu befüllenden Behälter einzubringen, während der Vakuumkanal noch geöffnet ist. Mit anderen Worten wird hier das Spülgas unter einem möglichst hohen Druck, nämlich dem im System verfügbaren Spanngasdruck, in den Behälter eingebracht.

Bevorzugt wird nach dem Spannen des Behälters auf den Spanngasdruck das Füllprodukt in den zu befüllenden Behälter eingebracht.

In einer Alternative wird nach dem Beenden des Spülvorganges und entsprechend nach dem Eintrag des letzten Spülgasimpulses der Vakuumkanal noch mit dem Behälter in Kommunikation gehalten, um auf diese Weise in dem zu befüllenden Behälter einen vorgegebenen Unterdruck zu erreichen. Dann wird der Vakuumkanal geschlossen. Besonders bevorzugt wird in den unter Unterdruck stehenden Behälter dann das unter einem relativ dazu Überdruck stehende Füllprodukt eingebracht.

### Kurze Beschreibung der Figur

Bevorzugte weitere Ausführungsformen der Erfindung werden durch die nachfolgende Beschreibung der Figur näher erläutert. Dabei zeigt:
- Figur 1: schematisch eine Darstellung eines Füllorgans, welches auf einen zu befüllenden Behälter aufgesetzt ist.

### Detaillierte Beschreibung bevorzugter Ausführungsbeispiele

Im Folgenden werden bevorzugte Ausführungsbeispiele anhand der Figur beschrieben.

In Figur 1 ist schematisch ein Füllorgan 1 gezeigt, welches zum Befüllen eines schematisch angedeuteten zu befüllenden Behälters 100 vorgesehen ist. Der zu befüllende Behälter 100 weist eine Mündung 110 auf, auf welche das Füllorgan 1 aufgesetzt ist um entsprechend den Füllvorgang durchzuführen.

Um mit dem Behälterinnenraum 120 des zu befüllenden Behälters 100 abdichtend gegenüber der Umgebung in Kontakt zu treten, weist das Füllorgan 1 eine Mündungsdichtung 2 auf, welche abdichtend auf die Mündung 110 des zu befüllenden Behälters 100 aufgepresst ist. Entsprechend kommuniziert das Füllorgan 1 mit dem Behälterinnenraum 120 des zu befüllenden Behälters 100, ohne dass die Umgebung in Kontakt mit dem Behälterinnenraum 120 des zu befüllenden Behälters treten könnte. Mit anderen Worten wird das Füllorgan 1 abdichtend auf die Behältermündung 110 des zu befüllenden Behälters 100 aufgesetzt, so dass ein unkontrollierter Gasaustausch zwischen dem Behälterinnenraum 120 und der Umgebung nicht stattfinden kann.

Das Füllorgan 1 weist einen Füllproduktauslauf 3 auf, durch welchen hindurch das Füllprodukt in den Behälterinnenraum 120 des zu befüllenden Behälters 100 eingebracht werden kann. Hierzu ist ein Füllproduktzulauf 30 mit einem entsprechenden Füllventil 32 vorgesehen, mittels welchem der Strom des durch den Füllproduktauslauf 3 in den Behälterinnenraum 120 fließenden Füllprodukts gesteuert oder geregelt werden kann, um in den Behälterinnenraum 120 in an sich bekannter Weise ein vorbestimmtes Füllproduktvolumen oder ein vorbestimmtes Füllproduktgewicht oder eine vorbestimmte Füllhöhe an Füllprodukt einzubringen.

Vor dem Befüllen des zu befüllenden Behälters 100 wird der Behälterinnenraum 120 gemäß dem vorgeschlagenen Verfahren mit einem Spülgas gespült, um auf diese Weise die Atmosphäre im Behälterinnenraum 120 zu kontrollieren. Insbesondere wird hier versucht, die Konzentration an Sauerstoff im Behälterinnenraum 120 zu reduzieren, um damit die Belastung eines sauerstoffempfindlichen Füllprodukts mit Sauerstoff zu reduzieren.

Der zu befüllende Behälter 100 wird vor der eigentlichen Befüllung üblicherweise aus der Umgebung zugeführt, so dass im Behälterinnenraum 120 des zu befüllenden Behälters 100 dann Umgebungsatmosphäre, beispielsweise Umgebungsluft, vorliegt. Um nun im Behälterinnenraum 120 des zu befüllenden Behälters 100 eine definierte Atmosphäre bereitzustellen und/oder um den Sauerstoffgehalt zu reduzieren, wird der Behälterinnenraum 120 vor dem Einleiten des Füllprodukts mit einem Spülgas gespült, beispielsweise mit CO₂.

In dem gezeigten Ausführungsbeispiel ist hierzu ein Spülgaskanal 4 vorgesehen, über welchen Spülgas in den Behälterinnenraum 120 eingeleitet werden kann. Der Spülgaskanal 4 ist dabei so in dem Füllorgan 1 angeordnet, dass er in einem Randbereich der Mündung 110 des Behälters 100 in den zu befüllenden Behälter 100 eintritt.

Durch diese Anordnung des Spülgaskanals 4 im Randbereich der Mündung 110 kann ein Einströmen des Spülgases entlang einer Wand des Behälters 100 erreicht werden, so dass ein tiefes Eindringen des Spülgases in den Behälterinnenraum 120 ermöglicht wird.

Weiterhin ist ein Vakuumkanal 5 vorgesehen, welcher über ein Vakuumventil 50 gesteuert oder geregelt wird. Der Vakuumkanal 5 wirkt in dem gezeigten Ausführungsbeispiel über den Füllproduktauslauf 3 auf den Behälterinnenraum 120. Mit anderen Worten wird das sich im Behälterinnenraum 120 befindliche Gas über den Füllproduktauslauf 3 und den Vakuumkanal 5 aus dem Behälter 100 abgezogen.

Um nun ein effizientes Spülen des Behälterinnenraums 120 des zu befüllenden Behälters 100 vor dem Einleiten des Füllproduktes zu erreichen, wird, nach dem Herstellen einer abdichtenden Verbindung zwischen dem Füllorgan 1 und der Behältermündung 110 des zu befüllenden Behälters 100, das Vakuumventil 50 geöffnet, so dass der Vakuumkanal 5 mit dem Behälterinnenraum 120 in Kommunikation steht. Entsprechend wird das sich im Behälterinnenraum 120 befindliche Gas, beispielsweise Umgebungsluft, über den Vakuumkanal 5 abgezogen. Dieses Absaugen des im Behälterinnenraum 120 des zu befüllenden Behälters 100 vorliegenden Gases in den Vakuumkanal 5 findet entweder solange statt, bis sich der Behälterinnenraum 120 auf den am Vakuumkanal 5 anstehenden Unterdruck angeglichen hat, oder aber bis ein entsprechender Schaltvorgang den Aufbau des Unterdrucks im Behälter 100 beendet - beispielsweise nach Ablauf einer vorgegebenen Zeitdauer oder nach Absaugen eines vorgegebenen Volumens.

Zum Spülen des Behälterinnenraums 120 wird der Spülgaskanal 4 geöffnet, so dass entsprechend Spülgas durch den Spülgaskanal 4 in den Behälterinnenraum 120 einströmen kann.

Erfindungsgemäß wird dabei der Spülgaskanal 4 gleichzeitig mit dem Vakuumkanal 5 geöffnet, so dass das Spülgas aus dem Spülgaskanal 4 sofort dafür sorgt, dass das sich im Behälterinnenraum 120 befindliche Restgas in den Vakuumkanal 5 verdrängt wird.

In einer alternativen, nicht erfindungsgemäßen Ausgestaltung wird zunächst der Vakuumkanal 5 geöffnet und entweder nach Erreichen eines vorgegebenen Unterdruckes im Behälterinnenraum 120 oder nach Ablauf einer vorgegebenen Zeitdauer oder nach dem Abziehen eines vorgegebenen Volumens aus dem Behälterinnenraum 120 des zu befüllenden Behälters 100 der Spülgaskanal 4 geöffnet.

Der Spülgaskanal 4 wird pulsierend geöffnet, so dass das Spülgas in Pulsen in den Behälterinnenraum 120 eingebracht wird, wobei dieser gleichzeitig mit dem Unterdruck durch den Vakuumkanal 5 beaufschlagt ist.

Durch das Einbringen von Pulsen von Spülgas in den Behälterinnenraum 120 wird das Spülgas mit einem Impuls eingebracht, derart, dass auf diese Weise ein besonders effizientes Mitreißen des Restgases aus dem Behälterinnenraum 120 erreicht werden kann und insbesondere auch ein besonders tiefes Eindringen der Spülgasimpulse in den Behälterinnenraum 120 erreicht werden kann. Damit wird auf effiziente Weise ein Verdrängen beziehungsweise Absaugen eines großen Teils des sauerstoffhaltigen Restgases aus dem Behälter 100 ermöglicht. Auf das durchgehende Öffnen des Spülgaskanals 4 kann entsprechend verzichtet werden und damit der Verbrauch an Spülgas reduziert werden.

Während des Einbringens der Pulse des Spülgases liegt der Behälterinnenraum 120 bei einem Absolutdruck von 0,05 bar bis 0,5 bar, bevorzugt auf einem Absolutdruck von 0,1 bar bis 0,3 bar vor und besonders bevorzugt pulsiert der Absolutdruck im Behälterinnenraum 120 in einem Bereich des Absolutdrucks von 0,05 bar bis 0,5 bar, bevorzugt in einem Bereich des Absolutdrucks von 0,1 bar bis 0,3 bar. Entsprechend wird durch das pulsierende Einbringen der Spülgaspulse auch ein Pulsieren des Druckes im Behälterinnenraum 120 erreicht.

Die Ansteuerung des Spülgaskanals 4 und des Vakuumkanals 5 wird über eine entsprechend eingerichtete Steuerung 6 erledigt. Die Steuerung 6 kann beispielsweise die allgemeine Anlagensteuerung einer Füllproduktabfüllanlage sein, oder aber als separate Steuerung 6 ausgebildet sein, die für ein einzelnes Füllventil 1 oder eine Gruppe von Füllventilen 1 vorgesehen ist.

Der Spülgaskanal 4 wird dabei von der Steuerung 6 so angesteuert, dass der Vakuumkanal 5 gleichzeitig mit dem Spülgaskanal 4 zum Einbringen des ersten Pulses des Spülgases geöffnet wird. Damit wird das Restgas gleich von Anfang an aus dem Behälter 100 verdrängt.

Die Steuerung 6 ist weiterhin bevorzugt so eingerichtet, dass jeder Puls eine vorbestimmte Zeit dauert und/oder in jedem Puls ein vorbestimmtes Spülgasvolumen in den Behälter 100 eingebracht wird und/oder ein vorbestimmtes Spülgasvolumen auf die vorbestimmte Anzahl an Pulsen aufgeteilt wird. Damit kann auf der einen Seite ein effizientes Einbringen des Spülgases erreicht werden und auf der anderen Seite der Spülgasverbrauch reduziert werden.

Bevorzugt ist die Steuerung 6 so eingerichtet, das jeder Puls eine Zeitdauer von 50ms bis 1000ms aufweist, wobei jeder Puls bevorzugt eine individuelle Dauer aufweisen kann oder der erste Puls eine andere Dauer aufweist, als die nachfolgenden Pulse oder jeder Puls die gleiche Dauer aufweisen kann und/oder mit jedem Puls ein Spülgasvolumen von 50ml bis 500ml in den Behälterinnenraum 120 eingebracht wird und/oder ein vorbestimmtes Spülgasvolumen von 60ml bis 4000ml auf die vorbestimmte Anzahl an Pulsen aufgeteilt wird und/oder Pausen zwischen den Pulsen von 20ms bis 1000ms vorliegen und alle Pausen die gleiche Dauer aufweisen oder die Pause nach dem ersten Puls länger ist als die nachfolgenden Pausen oder jede Pause eine andere Dauer aufweist.

Beispielsweise wird der Spülgaskanal 4 mittels der Steuerung 6 so angesteuert, dass Pulse des Spülgases von ca. 50 Millisekunden unterbrochen werden von spülgasfreien Zeiträumen von ca. 100 Millisekunden. Auf diese Weise können zwei bis acht Pulse des Spülgases in den Behälterinnenraum 120 eingebracht werden, während der Vakuumkanal 5 durchgehend geöffnet bleibt.

Der Vakuumkanal 5 stellt bevorzugt einen Unterdruck im Bereich von 0,05 bar bis 0,5 bar Absolutdruck bereit. Der Spülgaskanal 4 bringt das Spülgas bevorzugt unter einem Absolutdruck von 1 bar bis 10 bar, bevorzugt zwischen 2,5 und 7 bar, in den Behälterinnenraum 120 des zu befüllenden Behälters 100 ein.

Der Spülgaskanal 4 ist in dem gezeigten Ausführungsbeispiel in einem Randbereich der Mündung 110 des zu befüllenden Behälters 100 angeordnet. Damit lässt sich eine Strömung entlang der Innenwandung des zu befüllenden Behälters 100 bereitstellen. Der Vakuumkanal 5 mündet hingegen im zentralen Bereich der Mündung 110 ein.

In einer weiteren bevorzugten, hier nicht gezeigten, Ausführungsform mündet der Vakuumkanal 5 in einem diametral bezüglich der Symmetrieachse der Mündung 110 des Behälters 100 angeordneten, gegenüberliegenden Rand der Mündung 110 in den Behälter 100 ein. Entsprechend werden die Spülgasimpulse an einem Rand eingebracht, und der Vakuumkanal saugt das Gas aus dem Behälterinnenraum 120 des zu befüllenden Behälters 100 am diametral gegenüberliegenden Rand ab.

Der Spülgaskanal 4 ist bevorzugt ebenfalls genau entgegengesetzt gerichtet zu dem Vakuumkanal 5 orientiert, welcher im gezeigten Ausführungsbeispiel über den Füllproduktauslauf 3 in den Behälterinnenraum 120 des zu befüllenden Behälters 100 zeigt.

Die Steuerung 6 ist bevorzugt so eingerichtet, dass nach dem Einbringen des letzten Pulses des Spülgases in den Behälterinnenraum 120 in einer bevorzugten Ausbildung der Behälterinnenraum 120 weiterhin mit Unterdruck beaufschlagt wird und beim Erreichen eines vorgegebenen Unterdrucks und/oder nach Ablauf einer vorgegebenen Zeitdauer und/oder beim Erreichen einer vorgegebenen Sauerstoffkonzentration im Behälterinnenraum 120 das Beaufschlagen des Behälterinnenraums 120 mit Unterdruck beendet wird. Der dann unter Unterdruck stehende Behälterinnenraum 120 wird dann mit einem unter Überdruck stehenden Füllprodukt durch den Füllproduktauslauf 3 hindurch befüllt.

In einer alternativen Ausgestaltung der Steuerung 6 ist diese dazu eingerichtet, nach dem Einbringen des letzten Pulses des Spülgases in den Behälterinnenraum 120 das Beaufschlagen des Behälterinnenraums 120 mit dem Unterdruck zu beenden und dann den Behälterinnenraum 120 mit einem Spanngas auf einen vorgegebenen Überdruck vorzuspannen. Dann wird das Füllprodukt in den mit dem Spanngas vorgespannten Behälterinnenraum 120 eingebracht.

Als Spanngas wird bevorzugt das gleiche Gas verwendet, das auch als Spülgas verwendet wurde - also beispielsweise CO₂. Das Spanngas kann beispielsweise aus dem Kopfraum eines Füllproduktreservoirs stammen.

### Bezugszeichenliste

- 1: Füllorgan
- 100: zu befüllender Behälter
- 110: Mündung
- 120: Behälterinnenraum
- 2: Mündungsdichtung
- 3: Füllprodukteinlauf
- 30: Füllproduktkanal
- 32: Füllventil
- 4: Spülgaskanal
- 5: Vakuumkanal
- 50: Vakuumventil
- 6: Steuerung

## Patentansprüche

1. Verfahren zum Befüllen eines Behälters mit einem Füllprodukt, umfassend das abdichtende Verbinden eines Füllorgans (1) mit dem Behälterinnenraum (120) des zu befüllenden Behälters (100), Beaufschlagen des Behälterinnenraums (120) mit einem Unterdruck und Beaufschlagen des Behälterinnenraums (120) mit einem Spülgas, wobei
das Spülgas in Pulsen in den Behälterinnenraum (120) eingebracht wird, während der Behälterinnenraum (120) durchgehend mit einem Unterdruck beaufschlagt wird,
**dadurch gekennzeichnet, dass**
der Behälterinnenraum (120) gleichzeitig mit dem Unterdruck und dem ersten Puls des Spülgases beaufschlagt wird.

2. Verfahren gemäß Anspruch 1, **dadurch gekennzeichnet, dass** das Spülgas in zwei bis acht Pulsen in den Behälterinnenraum (120) eingebracht wird.

3. Verfahren gemäß Anspruch 1 oder 2, **dadurch gekennzeichnet, dass** während des Einbringens der Pulse des Spülgases der Behälterinnenraum (120) bei einem Absolutdruck von 0,05 bar bis 0,5 bar, bevorzugt auf einem Absolutdruck von 0,1 bar bis 0,3 bar vorliegt und besonders bevorzugt der Absolutdruck im Behälterinnenraum (120) in einem Bereich des Absolutdrucks von 0,05 bar bis 0,5 bar, bevorzugt in einem Bereich des Absolutdrucks von 0,1 bar bis 0,3 bar pulsiert.

4. Verfahren gemäß einem der vorstehenden Ansprüche, **dadurch gekennzeichnet, dass** jeder Puls eine vorbestimmte Zeit dauert und/oder in jedem Puls ein vorbestimmtes Spülgasvolumen in den Behälterinnenraum (120) eingebracht wird und/oder ein vorbestimmtes Spülgasvolumen auf die vorbestimmte Anzahl an Pulsen aufgeteilt wird.

5. Verfahren gemäß Anspruch 4, **dadurch gekennzeichnet, dass** jeder Puls eine Zeitdauer von 50ms bis 1000ms aufweist, wobei jeder Puls bevorzugt eine individuelle Dauer aufweisen kann oder der erste Puls eine andere Dauer aufweist, als die nachfolgenden Pulse oder jeder Puls die gleiche Dauer aufweisen kann und/oder mit jedem Puls ein Spülgasvolumen von 50ml bis 500ml in den Behälterinnenraum (120) eingebracht wird und/oder ein vorbestimmtes Spülgasvolumen von 60ml bis 4000ml auf die vorbestimmte Anzahl an Pulsen aufgeteilt wird und/oder Pausen zwischen den Pulsen von 20ms bis 1000ms vorliegen und alle Pausen die gleiche Dauer aufweisen oder die Pause nach dem ersten Puls länger ist als die nachfolgenden Pausen oder jede Pause eine andere Dauer aufweist.

6. Verfahren gemäß einem der vorstehenden Ansprüche, **dadurch gekennzeichnet, dass** nach dem Einbringen des letzten Pulses des Spülgases in den Behälterinnenraum (120) der Behälterinnenraum (120) weiterhin mit Unterdruck beaufschlagt wird und beim Erreichen eines vorgegebenen Unterdrucks und/oder nach Ablauf einer vorgegebenen Zeitdauer und/oder beim Erreichen einer vorgegebenen Sauerstoffkonzentration im Behälterinnenraum (120) das Beaufschlagen des Behälterinnenraums (120) mit Unterdruck beendet wird und der dann unter Unterdruck stehende Behälterinnenraum (120) mit einem unter Überdruck stehenden Füllprodukt befüllt wird.

7. Verfahren gemäß einem der Ansprüche 1 bis 5, **dadurch gekennzeichnet, dass** nach dem Einbringen des letzten Pulses des Spülgases in den Behälterinnenraum (120) das Beaufschlagen des Behälterinnenraums (120) mit dem Unterdruck beendet wird, dann der Behälterinnenraum (120) mit einem Spanngas auf einen vorgegebenen Überdruck vorgespannt wird und dann das Füllprodukt in den mit dem Spanngas vorgespannten Behälterinnenraum (120) eingebracht wird.

8. Füllorgan (1) zum Befüllen eines Behälters (100) mit einem Füllprodukt, umfassend eine Mündungsdichtung (2) zum abdichtenden Verbinden des Füllorgans (1) mit der Mündung (110) des zu befüllenden Behälters (100), einen Füllproduktauslass (3) zum Einbringen eines Füllprodukts in den mit dem Füllorgan (1) abgedichteten Behälter (100), einen Vakuumkanal (5) zum Beaufschlagen des mit dem Füllorgan (1) abdichtend verbundenen Behälters (100) mit einem Unterdruck und ein Spülgaskanal (4) zum Einbringen eines Spülgases in den mit dem Füllorgan (1) abdichtend verbundenen Behälters (100), wobei
eine Steuerung (6) vorgesehen ist, welche dazu eingerichtet ist, den Spülgaskanal (4) pulsierend zu öffnen, während der Vakuumkanal (5) durchgehend geöffnet ist,
**dadurch gekennzeichnet, dass**
die Steuerung (6) dazu eingerichtet ist, den Vakuumkanal (5) gleichzeitig mit dem Spülgaskanal (4) zum Einbringen des ersten Pulses des Spülgases zu öffnen.

9. Füllorgan (1) gemäß Anspruch 8, **dadurch gekennzeichnet, dass** die Steuerung (6) dazu eingerichtet ist, das Spülgas in zwei bis acht Pulsen in den Behälter (100) einzubringen.

10. Füllorgan (1) gemäß Anspruch 8 oder 9, **dadurch gekennzeichnet, dass** die Steuerung (6) so eingerichtet ist, dass jeder Puls eine vorbestimmte Zeit dauert und/oder in jedem Puls ein vorbestimmtes Spülgasvolumen in den Behälter (100) eingebracht wird und/oder ein vorbestimmtes Spülgasvolumen auf die vorbestimmte Anzahl an Pulsen aufgeteilt wird.

11. Füllorgan (1) gemäß Anspruch 10, **dadurch gekennzeichnet, dass** die Steuerung (6) dazu eingerichtet ist, den Spülgaskanal (4) so pulsierend zu öffnen, dass jeder Puls eine Zeitdauer von 50ms bis 1000ms aufweist, wobei jeder Puls bevorzugt eine individuelle Dauer aufweisen kann oder der erste Puls eine andere Dauer aufweist, als die nachfolgenden Pulse oder jeder Puls die gleiche Dauer aufweisen kann und/oder mit jedem Puls ein Spülgasvolumen von 50ml bis 500ml in den Behälter (100) eingebracht wird und/oder ein vorbestimmtes Spülgasvolumen von 60ml bis 4000ml auf die vorbestimmte Anzahl an Pulsen aufgeteilt wird und/oder Pausen zwischen den Pulsen von 20ms bis 1000ms vorliegen und alle Pausen die gleiche Dauer aufweisen oder die Pause nach dem ersten Puls länger ist als die nachfolgenden Pausen oder jede Pause eine andere Dauer aufweist.

12. Füllorgan (1) gemäß einem der Ansprüche 8 bis 11, **dadurch gekennzeichnet, dass** der Spülgaskanal (4) so angeordnet ist, dass er im Randbereich einer Mündung (110) eines zu befüllenden Behälters (100) in den Behälter (100) einmündet.

13. Füllorgan (1) gemäß einem der Ansprüche 8 bis 12, **dadurch gekennzeichnet, dass** der Vakuumkanal (5) so ausgebildet ist, dass er an einem dem Spülgaskanal (4) diametral gegenüberliegenden Rand der Mündung (110) eines zu befüllenden Behälters (100) angeordnet ist oder im Wesentlichen zentral in der Mündung (110) des zu befüllenden Behälters (100) angeordnet ist.

## Claims

1. Method for filling a container with a filling product, comprising sealingly connecting a filling body (1) to the container interior (120) of the container (100) to be filled, subjecting the container interior (120) to a negative pressure and subjecting the container interior (120) to a flushing gas, wherein
the flushing gas is introduced into the container interior (120) in pulses while the container interior (120) is continuously subjected to a negative pressure,
**characterised in that**
the container interior (120) is simultaneously pressurised with the negative pressure and the first pulse of the flushing gas.

2. Method according to claim 1, **characterised in that** the flushing gas is introduced into the container interior (120) in two to eight pulses.

3. Method according to claim 1 or 2, **characterised in that,** during the introduction of the pulses of the flushing gas, the container interior (120) is at an absolute pressure of 0.05 bar to 0.5 bar, preferably at an absolute pressure of 0.1 bar to 0.3 bar, and most preferably the absolute pressure in the container interior (120) pulses in a range of the absolute pressure from 0.05 bar to 0.5 bar, preferably in a range of the absolute pressure from 0.1 bar to 0.3 bar.

4. Method according to any of the preceding claims, **characterised in that** each pulse lasts a predetermined time and/or in each pulse a predetermined flushing gas volume is introduced into the container interior (120) and/or a predetermined flushing gas volume is divided among the predetermined number of pulses.

5. Method according to claim 4, **characterised in that** each pulse has a time duration of 50 ms to 1000 ms, wherein each pulse can preferably have an individual duration or the first pulse has a different duration than the subsequent pulses or each pulse can have the same duration and/or with each pulse a flushing gas volume of 50 ml to 500 ml is introduced into the container interior (120) and/or a predetermined flushing gas volume of 60 ml to 4000 ml is divided among the predetermined number of pulses and/or there are pauses of 20 ms to 1000 ms between the pulses and all pauses have the same duration or the pause after the first pulse is longer than the subsequent pauses or each pause has a different duration.

6. Method according to any of the preceding claims, **characterised in that,** after the last pulse of the flushing gas has been introduced into the container interior (120), the container interior (120) continues to be subjected to negative pressure and, when a predefined negative pressure is reached and/or after a predefined time duration has elapsed and/or when a predefined oxygen concentration in the container interior (120) is reached, the subjecting of the container interior (120) to negative pressure is terminated and the container interior (120) which is then under negative pressure is filled with a filling product which is under positive pressure.

7. Method according to any of claims 1 to 5, **characterised in that,** after the last pulse of the flushing gas has been introduced into the container interior (120), the subjecting of the container interior (120) to the negative pressure is terminated, then the container interior (120) is pre-pressurised with a pressurising gas to a predefined positive pressure and then the filling product is introduced into the container interior (120) pre-pressurised with the pressurising gas.

8. Filling body (1) for filling a container (100) with a filling product, comprising a mouth seal (2) for sealingly connecting the filling body (1) to the mouth (110) of the container (100) to be filled, a filling product outlet (3) for introducing a filling product into the container (100) sealed to the filling body (1), a vacuum channel (5) for subjecting the container (100) sealingly connected to the filling body (1) to a negative pressure and a flushing gas channel (4) for introducing a flushing gas into the container (100) sealingly connected to the filling body (1), wherein
a control system (6) is provided which is configured to open the flushing gas channel (4) in a pulsating manner while the vacuum channel (5) is continuously open,
**characterised in that**
the control system (6) is configured to open the vacuum channel (5) at the same time as the flushing gas channel (4) in order to introduce the first pulse of flushing gas.

9. Filling body (1) according to claim 8, **characterised in that** the control system (6) is configured to introduce the flushing gas into the container (100) in two to eight pulses.

10. Filling body (1) according to claim 8 or 9, **characterised in that** the control system (6) is configured such that each pulse lasts a predetermined time and/or in each pulse a predetermined flushing gas volume is introduced into the container (100) and/or a predetermined flushing gas volume is divided among the predetermined number of pulses.

11. Filling body (1) according to claim 10, **characterised in that** the control system (6) is configured to open the flushing gas channel (4) in a pulsating manner such that each pulse has a time duration of 50 ms to 1000 ms, wherein each pulse can preferably have an individual duration or the first pulse has a different duration than the subsequent pulses or each pulse can have the same duration and/or with each pulse a flushing gas volume of 50 ml to 500 ml is introduced into the container (100) and/or a predetermined flushing gas volume of 60 ml to 4000 ml is divided among the predetermined number of pulses and/or there are pauses of 20 ms to 1000 ms between the pulses and all pauses have the same duration or the pause after the first pulse is longer than the subsequent pauses or each pause has a different duration.

12. Filling body (1) according to any of claims 8 to 11, **characterised in that the** flushing gas channel (4) is arranged in such a way that it opens into the container (100) in the edge region of a mouth (110) of a container (100) to be filled.

13. Filling body (1) according to any of claims 8 to 12, **characterised in that** the vacuum channel (5) is formed in such a way that it is arranged at an edge of the mouth (110) of a container (100) to be filled, which edge is diametrically opposite the flushing gas channel (4) or is arranged substantially centrally in the mouth (110) of the container (100) to be filled.

## Revendications

1. Procédé de remplissage d'un récipient avec un produit de remplissage, comprend la liaison étanche d'un organe de remplissage (1) avec l'espace intérieur du récipient (120) du récipient (100) à remplir, la soumission de l'espace intérieur du récipient (120) à une pression négative et la soumission de l'espace intérieur du récipient (120) à un gaz de rinçage, dans lequel
le gaz de rinçage est introduit par impulsions dans l'espace intérieur du récipient (120), pendant que l'espace intérieur du récipient (120) est soumis en continu à une pression négative,
**caractérisé en ce que**
l'espace intérieur du récipient (120) est soumis simultanément à la pression négative et à la première impulsion du gaz de rinçage.

2. Procédé selon la revendication 1, **caractérisé en ce que** le gaz de rinçage est introduit en deux à huit impulsions dans l'espace intérieur du récipient (120).

3. Procédé selon la revendication 1 ou 2, **caractérisé en ce que** pendant l'introduction des impulsions du gaz de rinçage l'espace intérieur du récipient (120) présente une pression absolue allant de 0,05 bar à 0,5 bar, de préférence une pression absolue allant de 0,1 bar à 0,3 bar et le plus préférentiellement la pression absolue pulse dans l'espace intérieur du récipient (120) dans une plage de la pression absolue allant de 0,05 bar à 0,5 bar, de préférence dans une plage de la pression absolue allant 0,1 bar à 0,3 bar.

4. Procédé selon l'une quelconque des revendications précédentes, **caractérisé en ce que** chaque impulsion dure un temps prédéterminé et/ou dans chaque impulsion un volume de gaz de rinçage prédéterminé est introduit dans l'espace intérieur du récipient (120) et/ou un volume de gaz de rinçage prédéterminé est divisé par le nombre prédéterminé d'impulsions.

5. Procédé selon la revendication 4, **caractérisé en ce que** chaque impulsion présente une période allant de 50 ms à 1000 ms, dans lequel chaque impulsion peut présenter de préférence une durée individuelle ou la première impulsion présente une autre durée que les impulsions suivantes ou chaque impulsion peut présenter la même durée et/ou avec chaque impulsion un volume de gaz de rinçage allant de 50 ml à 500 ml est introduit dans l'espace intérieur du récipient (120) et/ou un volume de gaz de rinçage prédéterminé allant de 60 ml à 4000 ml est divisé par le nombre prédéterminé d'impulsions et/ou il existe des pauses entre les impulsions allant de 20 ms à 1000 ms et toutes les pauses présentent la même durée ou la pause après la première impulsion est plus longue que les pauses suivantes ou chaque impulsion présente une autre durée.

6. Procédé selon l'une quelconque des revendications précédentes, **caractérisé en ce qu'**après l'introduction de la dernière impulsion du gaz de rinçage dans l'espace intérieur du récipient (120) l'espace intérieur du récipient (120) est soumis en outre à une pression négative et lors de l'obtention d'une pression négative prédéfinie et/ou au bout d'une certaine période prédéfinie et/ou lors de l'obtention d'une concentration en oxygène prédéfinie dans l'espace intérieur du récipient (120) la soumission de l'espace intérieur du récipient (120) à une pression négative est arrêtée et l'espace intérieur du récipient (120) étant alors sous une pression négative est rempli d'un produit de remplissage étant sous pression positive.

7. Procédé selon l'une quelconque des revendications 1 à 5, **caractérisé en ce qu'**après l'introduction de la dernière impulsion du gaz de rinçage dans l'espace intérieur du récipient (120) la soumission de l'espace intérieur du récipient (120) à une pression négative est arrêtée, l'espace intérieur du récipient (120) est ensuite précontraint à une pression positive prédéfinie avec un gaz de serrage et le produit de remplissage est ensuite introduit dans l'espace intérieur du récipient (120) précontraint avec le gaz de serrage.

8. Organe de remplissage (1) pour remplir un récipient (100) avec un produit de remplissage, comprenant une garniture d'étanchéité d'embouchure (2) pour relier de manière étanche l'organe de remplissage (1) à l'embouchure (110) du récipient (100) à remplir, une sortie de produit de remplissage (3) pour introduire un produit de remplissage dans le récipient (100) rendu étanche avec l'organe de remplissage (1), un conduit de mise sous vide (5) pour soumettre le récipient (100) relié de manière étanche à l'organe de remplissage (1) à une pression négative et un conduit de gaz de rinçage (4) pour introduire un gaz de rinçage dans le récipient (100) relié de manière étanche à l'organe de remplissage (1), dans lequel
une commande (6) est prévue, laquelle est adaptée pour ouvrir le conduit de gaz de rinçage (4) de manière pulsée, tandis que le conduit de mise sous vide (5) est ouvert en continu,
**caractérisé en ce que**
la commande (6) est adaptée pour ouvrir le conduit de mise sous vide (5) simultanément avec le conduit de gaz de rinçage (4) pour introduire la première impulsion de gaz de rinçage.

9. Organe de remplissage (1) selon la revendication 8, **caractérisé en ce que** la commande (6) est adaptée pour introduire le gaz de rinçage en deux à huit impulsions dans le récipient (100).

10. Organe de remplissage (1) selon la revendication 8 ou 9, **caractérisé en ce que** la commande (6) est adaptée de telle manière que chaque impulsion dure un temps prédéterminé et/ou dans chaque impulsion un volume de gaz de rinçage prédéterminé est introduit dans le récipient (100) et/ou un volume de gaz de rinçage prédéterminé est divisé par le nombre prédéterminé d'impulsions.

11. Organe de remplissage (1) selon la revendication 10, **caractérisé en ce que** la commande (6) est adaptée pour ouvrir le conduit de gaz de rinçage (4) de manière pulsée de telle manière que chaque impulsion présente une période allant de 50 ms à 1000 ms, dans lequel chaque impulsion peut présenter de préférence une durée individuelle ou la première impulsion présente une autre durée que l'impulsion suivante ou chaque impulsion peut présenter la même durée et/ou avec chaque impulsion un volume de gaz de rinçage allant de 50 ml à 500 ml est introduit dans le récipient (100) et/ou un volume de gaz de rinçage prédéterminé allant de 60 ml à 4000 ml est divisé par le nombre prédéterminé d'impulsions et/ou il existe des pauses entre les impulsions allant de 20 ms à 1000 ms et toutes les pauses présentent la même durée ou la pause après la première impulsion est plus longue que la pause suivante ou chaque pause présente une autre durée.

12. Organe de remplissage (1) selon l'une quelconque des revendications 8 à 11, **caractérisé en ce que** le conduit de gaz de rinçage (4) est disposé de telle manière qu'il débouche dans le récipient (100) dans la zone de bordure d'une embouchure (110) d'un récipient (100) à remplir.

13. Organe de remplissage (1) selon l'une quelconque des revendications 8 à 12, **caractérisé en ce que** le conduit de mise sous vide (5) est conçu de telle manière qu'il est disposé sur un bord diamétralement opposé au conduit de gaz de rinçage (4) de l'embouchure (110) d'un récipient (100) à remplir ou est disposé sensiblement au centre de l'embouchure (110) du récipient (100) à remplir.
